# FASCICULE DE BREVET EUROPEEN

(11) **EP 1 229 816 B1**
(45) Date de publication et mention de la délivrance du brevet: **21.07.2004**
(21) Numéro de dépôt: 00979730.9
(22) Date de dépôt: 15.11.2000
(51) Int. Cl.: A47L 9/14

(54) **DISPOSITIF DE FIXATION POUR SAC D'ASPIRATEUR OBTURABLE, ET ASPIRATEUR UTILISANT UN TEL DISPOSITIF**
BEFESTIGUNGSVORRICHTUNG FÜR EINEN VERSCHLIESSBAREN STAUBSAUGERBEUTEL, UND DIESE VORRICHTUNG GEBRAUCHENDER STAUBSAUGER
FIXING DEVICE FOR A VACUUM CLEANER BAG WITH AUTOMATIC CLOSURE AND VACUUM CLEANER USING SAME

(30) Priorité: 15.11.1999 FR 9914615
(43) Date de publication de la demande: 14.08.2002
(73) Titulaire: SEB S.A., 69130 Ecully (FR)
(72) Inventeur: THOMAS, Gilbert, F-14540 Soliers (FR); LEGUAY, Jacky, F-14123 Ifs Plaine (FR)
(74) Mandataire: Kiehl, Hubert
(86) Numéro de dépôt international: PCT/FR2000/003166
(87) Numéro de publication internationale: WO 2001/035808

(56) Documents cités:
- EP-A- 0 361 240
- WO-A-98/17164
- DE-C- 4 339 298
- US-A- 5 725 619

## Description

La présente invention se rapporte à un système de fixation d'un sac d'aspirateur sur l'appareil.

L'invention vise également un aspirateur utilisant un tel système de fixation.

Il est connu, par le document DE 4339298, un dispositif de fixation d'un sac d'aspirateur sur un boîtier d'aspirateur, ledit sac comportant une enveloppe poreuse et une plaque rigide solidaire de l'enveloppe poreuse, ladite plaque rigide présentant une première ouverture de passage de l'air aspiré, au moins une fenêtre de verrouillage destinée à la réception d'un organe de verrouillage appartenant à un dispositif de fixation solidaire du boîtier d'un aspirateur, ainsi qu'une plaquette d'obturation montée coulissante sur la plaque rigide et pourvue d'une seconde ouverture sensiblement de mêmes dimensions que la première ouverture, de façon que dans une position « escamotée » de la plaquette d'obturation, la première et la seconde ouverture coïncident sensiblement, et que dans une position « fonctionnelle », la plaquette d'obturation obture la première ouverture. Cette plaquette d'obturation présente également deux épaulements destinés à coopérer, en fin de coulissement de la plaquette vers sa position « fonctionnelle », avec un ergot formé sur l'organe de verrouillage.

Un sac d'aspirateur de ce type est destiné à être monté de façon amovible dans le boîtier d'un aspirateur ; il est conçu de façon que l'utilisateur, lorsqu'il souhaite extraire un sac usagé de l'appareil pour le changer, puisse placer la plaquette d'obturation en position «fonctionnelle», c'est-à-dire dans la position où la première ouverture est obturée, pour prévenir toute fuite de poussière contenue dans le sac usagé.

Un tel type de sac ne donne cependant pas entière satisfaction, dans la mesure où l'utilisateur peut extraire le sac usagé en le saisissant par la plaque rigide, sans manoeuvrer préalablement la plaquette d'obturation, auquel cas la plaquette d'obturation ne joue pas son rôle et de la poussière peut s'échapper du sac usagé.

Pour remédier à cet inconvénient, l'invention dispose que la fenêtre de verrouillage peut recevoir l'organe de verrouillage dans la position « escamotée » de la plaquette d'obturation, tandis que, dans sa position « fonctionnelle », la plaquette d'obturation obture au moins partiellement la fenêtre de verrouillage, de sorte que l'organe de verrouillage est dégagé de la fenêtre.

Ainsi, pour extraire le sac usagé du boîtier d'aspirateur, l'utilisateur doit préalablement manoeuvrer la plaquette d'obturation et la placer dans sa position « fonctionnelle », la plaquette agissant comme un organe de déverrouillage.

D'autres caractéristiques et avantages de l'invention ressortiront de la description qui va suivre, donnée à titre d'exemple non limitatif, en référence aux dessins annexés dans lesquels:
- la figure 1 est une vue partielle en perspective de l'ensemble constitué par un sac d'aspirateur et un dispositif de fixation suivant l'invention ;
- la figure 2 est une vue de face partielle d'un sac et d'un dispositif de fixation suivant la figure 1, avec arrachement de deux glissières le sac étant en cours de retrait ;
- la figure 3 est une vue en perspective d'un dispositif de fixation seul suivant l'invention ;
- la figure 4 est une vue de face du dispositif de fixation et du sac, dans une position intermédiaire de la plaquette d'obturation ;
- les figures 4a et 4b sont des sections du dispositif de fixation et du sac représentés à la figure 4, suivant respectivement les lignes A-A et B-B ;
- la figure 5 est une vue de face du dispositif de fixation et du sac, dans une position finale de la plaquette d'obturation ;
- les figures 5a et 5b sont des sections du dispositif de fixation et du sac représentés à la figure 5, suivant respectivement les lignes A-A et B-B ;
- la figure 6 est une vue en perspective de l'ensemble représenté en figure 5, en position finale déverrouillée.

A la figure 1, on a représenté partiellement un sac d'aspirateur verrouillé sur le dispositif de fixation 1 d'un aspirateur.

Il comporte une enveloppe poreuse, non représentée, constituée d'un filtre de papier multicouche, et une plaque rigide 3 solidaire de l'enveloppe poreuse. Les sacs d'aspirateur de ce type, couramment utilisés, sont placés dans un boîtier, à savoir un compartiment de l'appareil soumis à la dépression créée par un groupe moto-ventilateur, en regard d'un orifice d'arrivée de l'air aspiré. Ce type de sac est conçu pour être facilement remplacé par l'utilisateur, tant au moment de la mise en place qu'au moment du retrait, avec un positionnement correct du sac dans le boîtier de l'appareil.

La plaque rigide 3 présente une première ouverture 4 de passage de l'air aspiré, deux fenêtres de verrouillage 5 destinées, chacune, à la réception d'un organe de verrouillage 6 solidaire du boîtier de l'aspirateur, ainsi qu'une plaquette d'obturation 7 montée coulissante sur la plaque rigide 3 et pourvue d'une seconde ouverture 8 sensiblement de mêmes dimensions que la première ouverture 4, de façon que dans une position « escamotée » de la plaquette d'obturation 7, la première 4 et la seconde 8 ouvertures coïncident sensiblement, et que dans une position « fonctionnelle », la plaquette d'obturation 7 obture la première ouverture 4.

Cette disposition, connue en soi, a pour but de permettre à l'utilisateur d'obturer la première ouverture 4 lors du retrait d'un sac usagé et de sa manipulation, afin d'éviter toute fuite de poussière. Pour une efficacité totale de ce système, l'utilisateur doit actionner, par exemple par la poignée P, la plaquette d'obturation 7, préalablement à l'extraction du sac usagé du boîtier : une bonne manipulation consiste à faire coulisser la plaquette d'obturation 7 de sa position « escamotée » vers sa position « fonctionnelle », alors que le sac est toujours en place dans le boîtier, puis à extraire le sac usagé du boîtier.

On a constaté cependant que de nombreux utilisateurs saisissent le sac à extraire par sa plaque rigide 3, et retirent le sac du boîtier sans actionner la plaquette d'obturation 7. Il s'ensuit une perte d'efficacité partielle ou totale du système d'obturation.

L'un des buts principaux de l'invention étant d'éviter une telle perte d'efficacité, le sac d'aspirateur suivant l'invention conditionne le retrait du sac du boîtier à l'actionnement préalable de la plaquette d'obturation 7 par l'utilisateur.

Suivant l'invention, chaque fenêtre de verrouillage 5 peut recevoir l'organe de verrouillage correspondant 6 dans la position « escamotée » de la plaquette d'obturation 7, tandis que, dans sa position « fonctionnelle », la plaquette d'obturation 7 obture au moins partiellement la fenêtre de verrouillage 5, de sorte que l'organe de verrouillage 6 est dégagé de la fenêtre 5.

Il en résulte que l'utilisateur, s'il veut retirer le sac du boîtier, le sac étant en place et convenablement verrouillé par l'organe de verrouillage 6, il doit d'abord faire coulisser la plaquette d'obturation 7 jusque dans sa position « fonctionnelle », de façon à dégager l'organe de verrouillage 6 de la fenêtre 5, et ainsi permettre le retrait du sac. La plaquette d'obturation 7 agit donc comme un organe de déverrouillage.

Suivant un mode de réalisation particulier de l'invention, et comme cela apparaît mieux à la figure 2, la plaquette d'obturation 7 présente deux épaulements 9 destinés à coopérer respectivement, en fin de coulissement de la plaquette 7 vers sa position « fonctionnelle », avec un ergot 10 formé sur chacun des organes de verrouillage 6.

Grâce à cette disposition, on réalise de façon très simple, et moyennant un aménagement peu coûteux des sacs existant sur le marché, la fonction de déverrouillage assignée à la plaquette d'obturation 7.

L'invention vise également un dispositif de fixation d'un sac d'aspirateur du type décrit précédemment.

Un tel dispositif de fixation 1, représenté seul sur la figure 3, comprend couramment une plaque de support 11, qui forme un appui plan pour la plaque rigide 3 du sac et présente une ouverture prolongeant l'orifice 12 d'entrée de l'air aspiré dans le boîtier ; deux glissières 2 solidaires du boîtier d'aspirateur, disposées symétriquement de part et d'autre de l'orifice 12, et prévues pour recevoir la plaque rigide 3 à coulissement ; il comprend également deux organes de verrouillage 6, destinés à maintenir le sac dans une position correcte de fonctionnement, dans laquelle la première ouverture 4 formée dans la plaque rigide 3 se trouve en regard de l'orifice 12.

Chacun des organes de verrouillage 6 comprend une barrette élastique 13, solidaire de la plaque de support 11 et présentant une extrémité libre 14 sur laquelle est formé l'ergot 10. L'ergot 10 présente deux faces distinctes 15a, 15b tournées vers l'épaulement et décalées linéairement, dont la première 15a, sensiblement parallèle au plan de l'épaulement 9, est destinée à coopérer avec un bord 16 de la fenêtre correspondante 5, de façon à s'opposer à l'extraction de la plaque rigide 3 hors des glissières 2, et la seconde 15b, oblique par rapport au plan de l'épaulement 9, forme une rampe sur laquelle s'appuie l'épaulement 9 en fin de coulissement de la plaquette 7 vers sa position « fonctionnelle », de façon à dégager l'ergot 10 de la fenêtre 5.

Ainsi, comme cela est représenté sur les figures 4, 4a et 4b, lorsque la plaque rigide 3 du sac est verrouillée dans le boîtier de l'aspirateur, la première face 15a de l'ergot 10 forme une butée pour la plaque rigide 3 et s'oppose par conséquent au retrait du sac hors des glissières 2. Par contre, le coulissement de la plaquette d'obturation 7 par rapport à la plaque rigide 3 est autorisée, du fait, d'une part, que la première face 15a de chaque ergot 10 se situe en dehors du parcours de coulissement de la plaquette d'obturation 7, et d'autre part, que la deuxième face 15b de chaque ergot 10 se situe sur le parcours de l'un des épaulements 9 de la plaquette 7, mais ne s'oppose à son coulissement.

Si l'on se réfère maintenant aux figures 5, 5a et 5b, lorsque l'utilisateur fait coulisser la plaquette 7 dans la plaque rigide 3, jusque dans sa position sortie au maximum, chaque épaulement 9 s'appuie dans son mouvement sur la rampe constituée par la deuxième face 15b de l'ergot 10 correspondant, provoquant l'extraction de l'ergot 10 hors de la fenêtre de verrouillage 5.

Dans cette position de coulissement maximal de la plaquette d'obturation 7, qui correspond à une position d'obturation de la première ouverture 4 de la plaque rigide 3, et comme cela a été représenté également en figure 6, les ergots 10 sont complètement dégagés des fenêtres de verrouillage 5, ce qui autorise le retrait du sac hors du boîtier de l'aspirateur.

Il est entendu que l'invention porte aussi bien sur un sac et dispositif de fixation décrits précédemment, que sur un aspirateur comportant un tel dispositif ou utilisant un tel sac.

On comprend bien que l'invention répond à une exigence d'hygiène, selon laquelle un sac d'aspirateur usagé ne doit pas être susceptible de laisser fuir une partie de son contenu, en particulier lors de son remplacement par l'utilisateur. Grâce à l'invention, l'utilisateur est amené à opérer la manipulation du sac usagé suivant une séquence propre à assurer une efficacité optimale du système d'obturation.

## Revendications

1. Boîtier d'aspirateur avec dispositif de fixation d'un sac d'aspirateur, ledit sac comportant une enveloppe poreuse et une plaque rigide (3) solidaire de l'enveloppe poreuse, ladite plaque rigide (3) présentant une première ouverture (4) de passage de l'air aspiré, au moins une fenêtre de verrouillage (5) destinée à la réception d'un organe de verrouillage (6) appartenant au dispositif de fixation et solidaire du boîtier d'aspirateur, ainsi qu'une plaquette d'obturation (7) montée coulissante sur la plaque rigide (3) et pourvue d'une seconde ouverture (8) sensiblement de mêmes dimensions que la première ouverture (4), de façon que dans une position « escamotée » de la plaquette d'obturation (7), la première (4) et la seconde ouverture (8) coïncident sensiblement, et que dans une position « fonctionnelle », la plaquette d'obturation (7) obture la première ouverture (4), ladite fenêtre de verrouillage (5) pouvant recevoir l'organe de verrouillage (6) dans la position «escamotée» de la plaquette d'obturation (7), tandis que, dans sa position «fonctionnelle», la plaquette d'obturation (7) obture au moins partiellement la fenêtre de verrouillage (5), de sorte que l'organe de verrouillage (6) soit dégagé de la fenêtre (5), la plaquette d'obturation (7) présentant deux épaulements (9) destinés chacun à coopérer, en fin de coulissement de la plaquette (7) vers sa position « fonctionnelle », avec un ergot (10) formé sur l'organe de verrouillage (6),
**caractérisé en ce que** le dispositif de fixation comprend deux glissières (2) solidaires du boîtier d'aspirateur prévues pour recevoir la plaque rigide (3) à coulissement, et deux organes de verrouillage (6),
**et en ce que** chacun des organes de verrouillage (6) comprend une barrette élastique (13) présentant une extrémité libre (14) sur laquelle est formé l'ergot (10), ledit ergot (10) présentant deux faces distinctes (15a, 15b) tournées vers l'épaulement (9) et décalées linéairement, dont la première (15a), sensiblement parallèle au plan de l'épaulement (9), est destinée à coopérer avec un bord (16) de la fenêtre (5) de façon à s'opposer à l'extraction de la plaque rigide (3) hors des glissières (2), et la seconde (15b), oblique par rapport au plan de l'épaulement (9), forme une rampe sur laquelle s'appuie l'épaulement (9) en fin de coulissement de la plaquette (7) vers sa position «fonctionnelle», de façon à dégager l'ergot (10) de la fenêtre (5) .

2. Aspirateur comportant un boîtier d'aspirateur selon la revendication 1.

## Claims

1. A vacuum cleaner housing with a fixing device for fixing a vacuum cleaner bag, said bag comprising a porous envelope and a rigid plate (3) secured to the porous envelope, said rigid plate (3) presenting a first opening (4) for passing sucked-in air, at least one locking window (5) for receiving a locking member (6) belonging to the fastening device and secured to the vacuum cleaner housing, and a shutter plate (7) slidably mounted on the rigid plate (3) and provided with a second opening (8) of substantially the same dimensions as the first opening (4) so that in a "retracted" position of the shutter plate (7) the first and second openings (4, 8) substantially coincide, and in an "operating" position the shutter plate (7) shuts the first opening (4), said locking window (5) being capable of receiving the locking member (6) in the "retracted" position of the shutter plate (7), whereas in its "operating" position, the shutter plate (7) shuts the locking window (5) at least in part so that the locking member (6) is disengaged from the window (5), the shutter plate (7) presenting two shoulders (9), each intended to co-operate at the end of sliding of the plate (7) towards its "operating" position with a stud (10) formed on the locking member (6),
the housing being **characterized in that** the fixing device comprises two slideways (2) secured to the housing of the vacuum cleaner and designed to receive slidably the rigid plate (3), and two locking members (6),
and **in that** each of the locking members (6) comprises a resilient strip (13) presenting a free end (14) on which the stud (10) is formed, said stud (10) presenting two distinct faces (15a, 15b) facing towards the shoulder (9) and offset linearly, a first one of the faces (15a) being substantially parallel to the plane of the shoulder (9) and being designed to co-operate with an edge (16) of the window (5) so as to oppose extraction of the rigid plate (3) from the slideways (2), and the second one of the faces (15b) sloping relative to the plane of the shoulder (9), forming a ramp against which the shoulder (9) bears at the end of sliding of the plate (7) towards its "operating" position, so as to disengage the stud (10) from the window (5).

2. A vacuum cleaner including a housing according to claim 1.

## Patentansprüche

1. Staubsaugergehäuse mit Vorrichtung zur Befestigung eines Staubsaugerbeutels, wobei der Beutel eine poröse Hülle und eine starre Platte (3) aufweist, welche mit der porösen Hülle fest verbunden ist, wobei die starre Platte (3) eine erste Öffnung (4) für den Durchgang der angesaugten Luft aufweist, mindestens ein Verriegelungsfenster (5), das dazu bestimmt ist, ein Verriegelungsorgan (6) aufzunehmen, das zur Befestigungsvorrichtung zugehörig und fest mit dem Staubsaugergehäuse verbunden ist, sowie ein Verschlussplättchen (7), das auf der starren Platte (3) gleitend angebracht und mit einer zweiten Öffnung (8) versehen ist, welche im Wesentlichen die gleichen Abmessungen besitzt wie die erste Öffnung (4), so dass in einer "eingezogenen" Stellung des Verschlussplättchens (7) die erste (4) und die zweite Öffnung (8) im Wesentlichen zusammenfallen und dass in einer "funktionsfähigen" Stellung das Verschlussplättchen (7) die erste Öffnung (4) schließt, wobei das Verriegelungsfenster (5) in der "eingezogenen" Stellung des Verschlussplättchens (7) das Verriegelungsorgan (6) aufnehmen kann, während das Verschlussplättchen (7) in seiner "funktionsfähigen" Stellung zumindest teilweise das Verriegelungsfenster (5) schließt, so dass das Verriegelungsorgan (6) vom Fenster (5) gelöst ist, wobei das Verschlussplättchen (7) zwei Absätze (9) aufweist, von denen jeder dazu bestimmt ist, am Ende des Gleitens des Plättchens (7) in seine "funktionsfähige" Stellung mit einem auf dem Verriegelungsorgan (6) gebildeten Vorsprung (10) zusammen zu wirken, **dadurch gekennzeichnet, dass** die Befestigungsvorrichtung zwei Gleitflächen (2) aufweist, die mit dem Staubsaugergehäuse fest verbunden und dazu vorgesehen sind, die starre Platte (3) gleitend aufzunehmen, sowie zwei Verriegelungsorgane (6), und dass jedes der Verriegelungsorgane (6) einen elastischen Bügel (13) aufweist, der ein freies Ende (14) aufweist, auf dem der Vorsprung (10) gebildet ist, wobei der Vorsprung (10) zwei getrennte Flächen (15a, 15b) aufweist, die zum Absatz (9) gerichtet und linear versetzt sind, wobei die erste (15a), die im Wesentlichen parallel zur Ebene des Absatzes (9) ist, dazu bestimmt ist, mit einem Rand (16) des Fensters (5) zusammen zu wirken, so dass sie das Herausziehen der starren Platte (3) aus den Gleitflächen (2) verhindert, und die zweite (15b), die in Bezug zur Ebene des Absatzes (9) schräg ist, eine Rampe bildet, auf der sich der Absatz (9) am Ende des Gleitens des Plättchens (7) in seine "funktionsfähige" Stellung stützt, so dass der Vorsprung (10) vom Fenster (5) gelöst wird.

2. Staubsauger, der ein Staubsaugergehäuse gemäß Anspruch 1 aufweist.
